# EUROPÄISCHE PATENTSCHRIFT

(11) **EP 0 428 171 B1**
(45) Veröffentlichungstag und Bekanntmachung des Hinweises auf die Patenterteilung: **29.09.1993**
(21) Anmeldenummer: 90121897.4
(22) Anmeldetag: 15.11.1990
(51) Int. Cl.: C25B 9/00, C25B 1/28, C25B 1/30

(54) **Elektrolysezelle zur Herstellung von Peroxo- und Perhalogenatverbindungen**
Electrolysis cell for the manufacture of peroxo- and perhalogenate compounds
Cellule d'électrolyse pour la production de composés peroxo et perhalogénés

(30) Priorität: 16.11.1989 DE 3938160
(43) Veröffentlichungstag der Anmeldung: 22.05.1991
(73) Patentinhaber: Peroxid-Chemie GmbH, 82049 Pullach (DE)
(72) Erfinder: Gnann, Michael, Dr., W-8068 Pfaffenhofen (DE); Rossberger, Erwin, Dr., W-8021 Grossdingharting (DE)
(74) Vertreter: Huber, Bernhard, Dipl.-Chem.

(56) Entgegenhaltungen:
- EP-A- 0 350 895
- FR-A- 2 307 887
- GB-A- 512 966
- US-A- 4 217 199

## Beschreibung

Die Erfindung betrifft eine Elektrolysezelle zur anodischen Herstellung von Peroxoverbindungen, wie z.B. von Peroxodisulfaten, Peroxomonosulfaten, Peroxodiphosphaten, sowie den entsprechenden Säuren; und von Perhalogenaten und deren Säuren, insbesondere von Perchloraten oder Perchlorsäure.

Membranelektrolysezellen, meist vom Filterpressentyp, finden seit einigen Jahren zunehmende technische Bedeutung bei der industriellen Fertigung von Chlor und Natronlauge. Die zahlreichen, in der Zeitschriften- und Patentliteratur beschriebenen Zellenkonstruktionen sind aber zur Herstellung von z.B. Peroxodisulfaten oder Peroxodischwefelsäure nicht geeignet, denn das in den Chloralkalielektrolysezellen verwendete Anodenmaterial, meist auf der Basis Titansupport/Mischoxid aus Metallen der Gruppe VIII und Titan, ist technisch zur Peroxodisulfatbildung nicht geeignet, weil seine Stromausbeute und seine Beständigkeit zu gering sind. Zwar läßt sich die Stromausbeute bei Verwendung iridiumhaltiger Mischoxide auf technisch interessante Werte anheben, aber nur, wenn man fluoridhaltige Anolytzusätze verwendet, die jedoch bald die Beschichtung zerstören und damit die Anode unbrauchbar machen (vgl. Fukuda et al., Electrochimica Acta 24 (1979), 363-365).

Die Bestrebungen, Membranzellen zur elektrolytischen Herstellung von Peroxo- bzw. Perhalogenatverbindungen zu entwickeln, haben bisher noch nicht zu technisch brauchbaren Lösungen geführt. Ein wesentlicher Grund hierfür ist der Mangel an langzeitbeständigen Anodenmaterialien bzw. daraus gefertigten Verbundelektroden, die in Form von Blechen verarbeitungs- und preisgünstig in Elektroden und Zellkonstruktionen verwendet werden können. Derartige Verbundelektroden sollten z.B. aus einer Titan- bzw. Tantalunterlage bestehen, die homogen, flächig und haftfest mit einer Platinfolienauflage verbunden ist. Man ist nämlich zur Herstellung der Peroxoverbindungen nach wie vor auf die Verwendung von Massivplatin als einzig technisch brauchbarem Anodenwerkstoff angewiesen. Verbundelektroden, bei denen eine Platinauflage durch kathodisches Abscheiden aus galvanischen Platinbädern oder Platinsalzschmelzen erzeugt wurde, haben eine unzureichende Haftfestigkeit, eine ungenügende Standzeit und eine unbefriedigende Stromausbeute.

Bei der Fertigung der bisher üblichen Anoden war man darauf angewiesen, das Platinmetall in Form von Drähten, Bändern oder Folien auf der gegenüber dem Elektrolyten beständigen Metallunterlage Titan oder Tantal durch lokal begrenzte - also nicht flächige - Verbindungen zu fixieren, wie z.B. durch Punkt- bzw. Rollnahtschweißung oder durch mechanische Anpreßvorrichtungen. Diese schweißtechnisch bzw. mechanisch gebildeten Kontaktstellen sind nicht flüssigkeitsdicht und werden damit dem Elektrolyten zugängig; sie werden erfahrungsgemäß im Laufe der Zeit durch Korrosion und Funkenüberschlag zerstört, wonach sich die Platinteile ganz oder teilweise vom Untergrund abheben und für den Elektrolyseprozeß verlorengehen. Der Ausnutzungsgrad für das in eine Elektrolyseanlage investierte Platinmetall ist deshalb begrenzt. Er erreicht bei weitem nicht den rechnerischen Wert, der sich ergibt, wenn man den Quotienten "installiertes Platingewicht/spezifischer Platinverbrauch pro Tonne Produkt" bildet. Mit einer homogenen, haftfesten Platinauflage von 50 µm ließe sich z.B. bei einer anodischen Stromdichte von 9 kA/m² eine Laufzeit von 15 bis 20 Jahren bei der elektrolytischen Gewinnung von Kaliumperoxodisulfat erreichen, im technischen Betrieb werden jedoch mit mechanisch angepreßten Platinfolien auf einer Titanröhre als Anodensupport maximal nur ca. 3 Jahre als Lebensdauer festgestellt. Dann ist die Verbundanode, die die Platinfolie zum Teil mechanisch verloren hat, mit einer neuen Auflage zu versehen bzw. durch eine neue Anode zu ersetzen.

Elektrolysezellen, welche unter Verwendung von partiell kontaktierten Verbundelektroden aufgebaut sind, sind bekannt (vgl. J. Balej und H. Vogt, "Electrochemical Reactors", Fortschritte Verfahrenstechnik 22 (1984), 371-389). Die Elektrolysezellen zur Herstellung von Peroxodischwefelsäure benötigen einen Separator, welcher den Kathodenraum von dem anodisch gebildeten Peroxodisulfat abtrennt, damit dessen Reduktion an der Kathodenoberfläche vermindert bzw. verhindert wird. Verschiedene Konstruktionen verwenden als Anoden Platinfolienstreifen, welche auf Tantalblech durch Rollnahtschweißung (also nur lokal) fixiert sind. In anderen Elektrolysezellen verwendet man Platindraht, der entweder auf ebenen Titandrahtnetzen durch Punktschweißung fixiert ist oder spiralförmig um einen mit Tantal überzogenen Silberdraht gewickelt und daran durch z.B. Punktschweißung befestigt ist. Bei diesen Zellenkonstruktionen kann eine anodische Stromdichte von 5 kA/m², bezogen auf die Platinoberfläche, nicht überschritten werden, da sonst die Strombelastung der Kontaktierungspunkte zwischen Support und Platin zu hoch wird, was dann zu deren Zerstörung durch Erhitzung und Korrosion führen würde. Zellen zur Herstellung von Salzen der Peroxodischwefelsäure sind ähnlich gebaut. Es können hierbei jedoch auch Konstruktionen ohne Separator bzw. Diaphragma verwendet werden, wenn das Peroxodisulfat während der Elektrolyse als Salz zur Ausfällung gebracht wird und die Zelle genügend rasch vom Elektrolyten durchströmt wird.

Auch zur Herstellung von Perhalogenaten, insbesondere zur Herstellung von Perchlorsäure und deren Salzen, verwendet man mit Platinfolien belegte Tantal- bzw. Titananoden. Diese bieten hinsichtlich Lebensdauer und Ausbeuten Vorteile gegenüber mit Bleidioxid beschichteten Graphitanoden. Platinatbeschichtetes Titan hat sich bisher technisch zur Herstellung von Perchloraten nicht bewährt. Aus ähnlichen Gründen wie bei den bislang verwendeten Anoden zur Herstellung von Peroxodisulfaten können auch bei der Herstellung von Perchlorsäure bzw. Perchloraten die angewandten anodischen Stromdichten von 5 kA/m² nicht überschritten werden.

Eine Aufgabe der vorliegenden Erfindung ist deshalb die Bereitstellung einer zur Herstellung von Peroxo- und Perhalogenatverbindungen geeigneten Elektrolysezelle, mit der sich die dem Platingehalt der Verbundanode entsprechende Lebensdauer erreichen läßt, und die eine hohe Stromdichte und einen niedrigen Energieverbrauch ermöglicht. Diese Aufgabe wird mit der vorliegenden Erfindung gelöst.

Gegenstand der Erfindung ist eine Elektrolysezelle vom Filterpressentyp aus alternierend angeordneten, mit Elektrolytzuführungen versehenen Kathoden und Anoden, die dadurch gekennzeichnet ist, daß die Kathoden und Anoden aus quaderförmigen Hohlkörpern bestehen, zwischen denen sich rahmenförmige Dichtungen befinden, und die über diese Dichtungen flüssigkeitsdicht und voneinander isoliert zu einem Zellenpaket verbunden sind, die Kathodenhohlkörper flüssigkeits- und gasdurchlässig sind, die Anodenhohlkörper oberhalb und unterhalb der Platinauflage Öffnungen für den Zu- und Abtransport des Anolyten besitzen, und die wirksame Anodenoberfläche durch die Platinmetallschicht aus einer Ventilmetallunterlage und einer darauf befindlichen Platinauflage, die erhältlich ist durch heißistostatisches Pressen (HIP) einer Platinfolie auf einem Ventilmetallträger, gebildet wird.

Vorzugsweise besitzt die Platinfolie eine Dicke von 20 bis 100 µm, und insbesondere von 50 µm.

Als Ventilmetall wird vorzugsweise Tantal oder Niob, und insbesondere Titan verwendet. Die Dicke des Ventilmetallträgers (Ventilmetallblechs) wird vorzugsweise so gewählt, daß es sich leicht zu Elektroden verarbeiten und sich in entsprechenden Zellenkonstruktionen stabil einbauen läßt; vorzugsweise beträgt die Dicke 1 bis 6 mm, insbesondere 2 bis 4 mm, und in erster Linie 3 mm.

Die Verschweißung der durch heißisostatisches Pressen (HIP; Diffusionsschweißung) erzeugten Verbundbleche kann mit dafür geeigneten, an sich bekannten Schweißtechniken, wie z.B. durch WIG-Schweißen, oder Lasertechnik, erfolgen. Die Schweißzone muß absolut frei sein von Platin, weil sonst Legierungen entstehen, die nicht korrosionsbeständig sind.

Bevorzugte Ausgestaltungen dieser Elektrolysezelle sind, einzeln oder in Kombination anwendbar, nachstehend aufgeführt: Die Platinfolie besitzt eine Dicke von 20 bis 100 µm. Das Ventilmetall ist Titan, Niob oder Tantal. Der Ventilmetallträger besitzt eine Dicke von 1 bis 6 mm. Zwischen den Kathodenhohlkörpern (1) und den Anodenhohlkörpern (2) befinden sich Separatoren, durch die die Katholyträume von den Anolyträumen getrennt werden. Der Separator besteht aus einer fluorierten, Sulfonsäuregruppen enthaltenden Kationenaustauschermembran. Er liegt auf der durchbrochenen, flüssigkeits- und gasdurchlässigen Kathodenoberfläche auf und ist in einem Abstand von 0,5 bis 5 mm zu der Platinanodenoberfläche angebracht. Die wirksamen Kathodenteile (12) des Kathodenhohlkörpers (1) sind durchbrochen ausgebildet. Sie sind aufgerauht und/oder mit einer die Kathodenpolarisation verringernden Beschichtung versehen. Die oberhalb und unterhalb der Platinauflage vorhandenen Öffnungen für den Zu-und Abtransport des Anolyten sind schlitzförmige Öffnungen oder werden durch eine Vielzahl von nebeneinanderliegenden Bohrungen gebildet. Die Breite der schlitzförmigen Öffnungen bzw. der Durchmesser der Bohrungen wird von der Elektrolytzu- bzw. -abführung (52, 62) aus gesehen zur entgegengesetzten Seite hin größer. Die Anodenhohlkörper sind mit Zu- und Abführungen für ein Kühlmittel (71, 72) ausgestattet und bestehen aus drei Kammern, von denen die obere und untere der Elektrolytführung dienen und die mittlere der rückseitigen Kühlung der aktiven Anodenoberflächen. Das Dichtungsmaterial für die rahmenförmigen Dichtungen (3) ist ein Vinylidenfluorid-Hexafluor-propylen-Copolymerisat.

Ein weiterer Gegenstand der Erfindung ist die Verwendung einer erfindungsgemäßen Elektrolysezelle für die elektrolytische Herstellung von Peroxo- und Perhalogenatverbindungen.

Die erfindungsgemäße Elektrolysezelle ist aus quaderförmigen, rechteckigen Hohlkörpern für Kathoden und Anoden gebildet, die durch rahmenförmige Dichtungen voneinander isoliert sind und flüssigkeitsdicht miteinander verbunden, z.B. verschraubt sind. Der Anodenhohlkörper besitzt oberhalb und unterhalb der rechteckigen Platinauflage je eine Öffnung für den Zu- und Abtransport des Anolyten, vorzugsweise eine schlitzförmige Öffnung oder eine Anzahl von Bohrungen.

Vorzugsweise befinden sich zwischen den Anoden- und Kathodenkörpern Separatoren; zweckmäßigerweise sind die Separatoren zwischen den rahmenförmigen Dichtungen eingespannt. Zur Herstellung der Peroxoverbindungen wird dabei vorzugsweise ein Separator aus einer fluorierten, Sulfonsäuregruppen enthaltenden Kationenaustauschermembran (KIA-Membran) verwendet, wie z.B. eine Kationenaustauschermembran des Typs NAFION® 423 (semipermeable Membranen auf Basis von Poly(perfluoralkylen)sulfonsäure).

Der Separator liegt vorzugsweise auf der durchbrochenen, flüssigkeits- und gasdurchlässigen Kathodenoberfläche auf; der Abstand des Separators zu der glatten, ebenen Platinanodenoberfläche (Platinauflage der Verbundanode) beträgt vorzugsweise 0,5 bis 5 mm.

Bei Verwendung einer Kationenaustauschermembran, z.B. vom Typ NAFION® 423, wurde überraschenderweise festgestellt, daß diese nicht nur bis ca. 5 kA/m² - in der Chloralkalielektrolyse werden unter Verwendung von Membranzellen maximal 3 bis 5 kA/m² im Dauerbetrieb erreicht - verwendet werden kann. Auch Langzeitbelastungen bis zu 15 kA/m² blieben ohne Einfluß auf die Funktion und Beständigkeit der Kationenaustauschermembran. Dies ist deshalb von großer Bedeutung, weil eine technische Elektrolyseanlage zur Herstellung von Peroxo- bzw. Perhalogenatverbindungen erheblich über der Nennleistung betrieben werden kann, wenn die Elektrolysezelle für Überbelastungen geeignet ist. Bei Verwendung der erfindungsgemäßen Elektrolysezelle ist dieser Effekt nutzbar, und sie erlaubt die Abführung der durch die überhöhte Leistungsaufnahme bedingten Ohm'schen Wärmeerzeugung.

Die wirksamen Kathodenteile in den Kathodenhohlkörpern bestehen vorzugsweise aus einem mit Öffnungen versehenen Blech, z.B. Streckmetall, Lochblech oder Jalousieplatten.

Die Verbundanoden werden in den erfindungsgemäßen Zellen mit glatter, nicht durchbrochener Platinoberfläche, also nicht als z.B. Streckmetall, eingesetzt. Die Elektrolysezelle wird vorzugsweise mit einem hydrostatischen Überdruck im Anodenraum von mehr als 0,02 bar (2000 Pa) gegenüber dem Kathodenraum betrieben. Dieser reicht aus, um die Kationenaustauschermembrane gegen die aus durchbrochenem Material bestehende Kathode zu drücken und so für den notwendigen Abstand zwischen Anodenoberfläche und KIA-Membrane zu sorgen. Um die Zellenspannung niedrig zu halten, sollte dieser Abstand vorzugsweise 5 mm, und insbesondere 3 mm nicht überschreiten. Bei Einhaltung geeignet gewählter Elektrolysebedingungen können mit der erfindungsgemäßen Anordnung anodische Produkt-Stromausbeuten von 92 bis 96 % erreicht werden; die Menge des anodisch als Nebenprodukt gebildeten gasförmigen Sauerstoffs ist deshalb so gering, daß selbst bei 0,5 mm Abstand zwischen Anode und Separator kein störender Gasblaseneffekt auftritt. Hierbei sollen vorzugsweise Strömungsgeschwindigkeiten von >0,3 m/sec eingehalten werden. Da das Kathodenmaterial durchbrochen ist und vorzugsweise aus Streckmetall ausgebildet ist, kann der elektrolytisch erzeugte Wasserstoff leicht "nach hinten" entweichen.

In einer weiteren, bevorzugten Ausführungsform der Kathode wird die Oberfläche der Kathode durch mechanische und/oder chemische Maßnahmen, z.B. durch Sandstrahlen und/oder Ätzen in Säuren, mit einer feinstrukturierten Aufrauhung versehen; die dadurch bewirkte Oberflächenvergrößerung hat eine Verminderung der Kathodenpolarisation (Wasserstoffüberspannung) zur Folge, entsprechend einer Verminderung der effektiven kathodischen Stromdichte, wodurch die Zellenspannung im gleichen Maße abgesenkt wird. Eine Verstärkung dieses Depolarisationseffektes ist durch Beschichtung der wirksamen Kathodenoberflächen mit Metallen und/oder Oxiden der Gruppe VIII des Periodischen Systems der Elemente zu erreichen, wobei diese Beschichtung dann vorteilhafterweise mit einer oberflächenreichen Mikrostruktur erzeugt wird. Das Kathodenmaterial ist vorzugsweise Edelstahl.

Die in den Anodenhohlkörpern oberhalb und unterhalb der vorzugsweise rechteckigen Platinauflage vorhandenen Öffnungen für den Zu- und Abtransport des Anolyten sind vorzugsweise schlitzförmige Öffnungen oder werden durch eine Vielzahl von reihenförmig nebeneinanderliegenden Bohrungen gebildet.Vorzugsweise wird die Breite der schlitzförmigen Öffnungen bzw. der Durchmesser der Bohrungen von der Elektrolytzu- bzw. - abführung aus gesehen zur entgegengesetzten Seite hin grösser.

Die Anodenhohlkörper sind vorzugsweise so ausgestaltet, daß die Rückseite der aktiven Anodenoberflächen gekühlt werden kann, sie sind z.B. mit Zu- und Abführungen für ein Kühlmittel, insbesondere für Kühlwasser, versehen.

In einer zweckmäßigen Ausführungsform sind die Anodenhohlkörper so ausgestaltet, daß sie aus drei Kammern bestehen, von denen die obere und untere der Elektrolytführung dienen und die mittlere der rückseitigen Kühlung der aktiven Anodenoberflächen.

In den anliegenden Figuren werden bevorzugte Ausführungsformen erfindungsgemäßer Elektrolysezellen veranschaulicht.

Die Figuren 1 und 2 zeigen schematisch den Aufbau einer erfindungsgemäßen Elektrolysezelle:
Die Elektrolysezelle besteht im wesentlichen aus zwei Endkathoden 18 identischer Bauweise (spiegelbildlich symmetrisch), einer Mehrzahl quaderförmiger rechteckiger Hohlkörper für Kathoden 1 und Anoden 2, Dichtungen 3, die zwischen den alternierend angeordneten Anoden und Kathoden vermittels Gewindestangen 4 flüssigkeitsdicht eingepreßt sind und die Elektroden entgegengesetzter Polarität voneinander isolieren. Gegebenenfalls sind (nicht eingezeichnete) Separatoren vorhanden, die die unterschiedlich zusammengesetzten Elektrolyte der Kathoden- und Anodenräume voneinander trennen, als Separatoren werden vorzugsweise für die Chloralkalielektrolyse bekannte Separatoren verwendet, insbesondere Kationenaustauschermembranen des Typs NAFION® 423 (semipermeable Membranen auf Basis Poly(perfluoralkylen)sulfonsäure). Die Separatoren liegen zwischen der Dichtung 3 und dem Rahmen der Kathode 1 in der Weise auf, daß ein Elektrolytaustritt (ein "Dochten" der Kationenaustauschermembran nach außen) durch einen überstehenden Rand der Dichtung zuverlässig verhindert wird.

Jeder der quaderförmigen, rechteckigen Kathoden- bzw. Anodenhohlkörper besitzt Rohrstutzen 51, 61, 52, 62 für die Zufuhr 51, 52 bzw. Abfuhr 61, 62 von Katholyt bzw. Anolyt (jeweils in diametraler Position 51/61 bzw. 52/62). Diese Rohrstutzen, die mit der Polarität alternierend angeordnet sind, sind flexibel verbunden mit den Zu- 91, 92 bzw. Ablaufverteilerrohren 101, 102 des Zellenpaketes. Die Anodenhohlkörper besitzen zusätzlich Rohrstutzen für die Zu- 71 und Abführung 72 von Kühlwasser.

Die Kühlung der Anodenhohlkörper ermöglicht einen Elektrolysebetrieb mit Stromdichten bis zu 15 kA/m² und mehr, weil sie die durch Ohm'sche Spannungsverluste bewirkte Erhitzung der Anodenoberfläche sicher verhindert und damit eine hohe Produktsausbeute bei geringer Sauerstoffentwicklung gewährleistet.

Besonders günstig wirkt sich diese Anodenkühlung auch bei der Synthese von Peroxodischwefelsäure und Perchlorsäure aus, wo besonders niedrige Temperaturen eingehalten werden sollen.

Beidseitig oder einseitig besitzen die Anodenhohlkörper 2 Anschlußfahnen für die Stromzuführung (positive Polarität), die mittels flexibler Kupfer-Winkelstücke von Kupfer-Stromzuleitungsschienen her erfolgt. In analoger Weise werden die Kathodenhohlkörper 1 mit dem negativen Pol des Gleichrichters verbunden; der Stromanschluß erfolgt hierbei oberhalb und/oder unterhalb der Kathoden.

Die Fig. 3 bis 5 zeigen Ausführungsformen für den Aufbau der in Fig. 1 und 2 beschriebenen Anodenhohlkörper 2 im Querschnitt (Fig. 3), in der Draufsicht (Fig. 4) und im Schnitt der Ebene A-B der Fig. 4 (Fig. 5).

Der flache, quaderförmige Anodenhohlkörper umfaßt zwei gegenüberliegende Anodenbasisflächen aus den eigentlichen, mit Platinfolie belegten Anodenteilen 22, Seitenbegrenzungen 21 und diametral angeordneten Kühlmittel-Anschlüssen 71, 72. Es sind Elektrolytzu- und -abführungen unterhalb und oberhalb der Anodenteile 22/21/22/21 mit jeweils einem Rohrstutzen 52, 62 und eine Abschlußplatte 8 vorgesehen. Die Rohranschlüsse sind am Anodenhohlkörper diametral gegenüberliegend positioniert.

Die Elektrolytversorgungsteile der Anode sind am Anodenhohlkörper so verschweißt, daß jeweils zwischen dem Anodenteil 22 und der Abschlußplatte 8 ein Schlitz bzw. eine Reihe von Bohrungen für den Zu- und Abfluß des Anolyten vorhanden sind.

Der Anodenstützkörper (Anodenunterlage) wird aus sogenannten Ventilmetallen, vorzugsweise aus Titan, gebildet. Die Verschweißung der durch heißisostatisches Pressen erzeugten Verbundbleche (z.B. eine Platinfolie von 50 µm Dicke auf einem 3 mm dicken Titanblech) kann mit Hilfe dafür geeigneter Schweißtechniken, wie z.B. WIG-Schweißen oder Lasertechnik, erfolgen. Die Schweißzone muß absolut frei sein von Platin, weil sonst Legierungen entstehen, die nicht korrosionsbeständig sind. Nach dem Schweißvorgang wird der Anodenhohlköper an seinen Rändern, welche mit der Rahmendichtung 3 (vgl. Fig. 1) kontaktiert werden, ggf. durch mechanische Nachbearbeitung, in einen völlig planen Zustand übergeführt.

Der Anodenteil 22/21/22/21 kann in seinem Inneren Elemente zur Erhöhung der Reynolds-Zahl, also z.B. Strömungsschikanen, enthalten (nicht eingezeichnet). Ebenso können die Elektrolytversorgungsteile des Anodenkörpers mit Einbauten zur Egalisierung der Strömung versehen sein.

Die Figuren 6 und 7 zeigen Ausführungsformen für den Aufbau eines Kathodenhohlkörpers gemäß Fig. 1 im Schnitt (Fig. 6) und in der Draufsicht (Fig. 7).

Der flache, quaderförmige Kathodenhohlkörper 1 besteht aus den elektrochemisch wirksamen Kathodenteilen 12, die an den seitlichen Rändern mit U-Profilen 13 und 14 verschweißt sind, wobei die Kathodenteile 12 z.B. als Streckmetall, Lochblech oder als Jalousieplatten ausgebildet sein können. Im Falle einer Zelle ohne Separator kann die Kathode auch mit Blechen (statt mit Streckmetall) bestückt sein, wobei die Kathode dann wie die Anode aufgebaut ist und somit auch gekühlt werden kann. Die Elektrolytzu- 51 und -abführrohre 61 befinden sich unterhalb und oberhalb der Kathodenteile 12. Die Rohranschlüsse sind am Kathodenhohlkörper diametral gegenüber positioniert.

Beide Kathodenteile sind entlang der Linien a-b-c-d miteinander verschweißt, wodurch der nach außen geschlossene Kathodenhohlkörper gebildet wird. Es kann zur Egalisierung der Elektrolytströmung und der Stromverteilung Einbauten enthalten (nicht eingezeichnet).

Als Material für den Kathodenkörper wird vorzugsweise Edelstahl verwendet. Zur Herstellung der Peroxo- bzw. der Perhalogenatverbindungen hat sich hierbei besonders Edelstahl der WSt. Nr. 1.4539 bewährt. Die Verschweißung der Edelstahlteile erfolgt mit Hilfe von dafür geeigneten, an sich bekannten Schweißtechniken. Nach dem Schweißvorgang wird der Kathodenkörper an seinen Rändern 17, welche mit der Rahmendichtung und ggf. mit dem Separator kontaktiert werden, ggf. durch mechanische Nachbearbeitung, in einen völlig planen Zustand überführt.

Zur Erzielung einer niedrigen Kathodenpolarisation erfolgt in der Regel eine Aufrauhung der Kathodenplatten 12; sie kann am fertigen Kathodenkörper erfolgen, z.B. (nach Abdecken der Dichtungsränder 17) mittels Sandstrahlen und/oder mittels einer Beizpaste. Zur weiteren Verstärkung des Depolarisationseffektes kann man die Kathodenplatten nach an sich bekannten Verfahren, z.B. mit Raney-Nickel (z.B. durch Flamm- oder Plasmaspritzen), oder thermisch mit Mischoxiden aus einerseits Ti, Ta und/oder Zr und andererseits Pt, Ru und/oder Ir, beschichten. Falls erforderlich (z.B. bei Raney-Auflagen) werden extrahierbare Anteile (wie z.B. Aluminium oder Magnesium) in alkalischen bzw. sauren Lösungen entfernt.

Die "Endkathoden" 18 der Elektrolysezelle bestehen aus einseitig geschlossenen Hohlkörpern; die dem Zelleninneren zugewandte Seite besteht entweder aus einem "durchbrochenen", also flüssigkeits- und gasdurchlässigen, oder aus einem glatten, am oberen und am unteren Rand Schlitze oder Bohrungen freilassenden Metallblech, während die gegenüberliegende Seite aus einer massiven Metallplatte 19 besteht und die Zellenwand bildet (vgl. Fig. 1).

Die Elektrolysezelle besteht aus n Anoden und n+1 Kathoden. Eine gemäß der Erfindung gebaute (Doppel-)Anode von zweimal 0,06 m² Platinfläche nimmt bei den in der Technik bisher maximal angewandten Stromdichten von 5 kA/m² 0,6 kA Strom pro Anode auf. Die erfindungsgemäße Elektrolysezelle kann jedoch mit 1 kA als Dauerbelastung und mit 1,8 kA Spitzenbelastung betrieben werden. Die nach der bisherigen Technik zur Herstellung von Peroxoverbindungen in (mit Separatoren) geteilten Zellen gebräuchlichen Stromdichten können in der erfindungsgemäßen Elektrolysezelle erheblich überschritten werden. Eine entsprechend ausgerüstete Elektrolyseanlage vermag deshalb Spitzenstrom (z.B. Nachtstrom) von Stromanbietern relativ schnell und flexibel aufzunehmen; sie kann andererseits bis herab zu 2 kA/m² ohne Einbußen mit Minderlast betrieben werden.

Die erfindungsgemäße Elektrolysezelle benötigt aufgrund ihrer kompakten Bauweise nur einen keinen Raumbedarf (Stellplatzbedarf). So ist z.B. für eine mit 8,33 kA/m² betriebene Elektrolysezelle zur Herstellung von Ammoniumperoxodisulfat (APS) für 7 kA Nominal-Stromaufnahme - entsprechend einer Produktion von ca. 28 kg/h APS - nur ein Stellplatz von 0,7 x 0,7 m² mit einer Bauhöhe von ca. 1 m erforderlich. Die bisher üblichen Zellen benötigen ein Mehrfaches dieses Raumes.

Bei einer entsprechenden Auswahl des Dichtungsmaterials zwischen den Elektrodenhohlkörpern lassen sich Zellen-Standzeiten erreichen, die mindestens 5 Jahre betragen; der Wartungsaufwand wird dadurch im Vergleich zu den jetzt gebräuchlichen Zellen erheblich verringert. Geeignete Dichtungen sind z.B. Dichtungen aus Viton® (ein wärme- und chemikalienbeständiges, vulkanisierbares Fluorelastomeres auf der Basis von Vinylidenfluorid-Hexafluorpropylen-Copolymerisaten); bei diesen Dichtungen wird die Kompression an den Außenseiten durch runde oder rechteckige Teile von gegen den Elektrolyten beständigen Materialien begrenzt (z.B. Keramik, Polyvinylidenfluorid, IT-Dichtungen). Auf diese Weise kann ein definierter Abstand der Zellsegmente und eine definierte Dichtungskompression eingestellt werden.

Die Elektrolysezellen gemäß der Erfindung können auch ohne Separatoren betrieben werden, z.B. zur Herstellung von Kalium- bzw. Natriumperoxodisulfat unter gleichzeitiger Ausfällung der Salze und zur Herstellung von Natriumperchlorat (unter Zusatz von Natriumdichromat als kathodischem Deckschichtbildner).

Die Erfindung wird nun anhand der folgenden Beispiele näher erläutert, ohne sie darauf zu beschränken.

### Beispiele

### Beispiel 1

Eine erfindungsgemäße Elektrolysezelle ist aufgebaut aus 7 Anoden, die beidseitig mit je 0,06 m² (0,255 x 0,235) Platinfolie von 50 µm Stärke auf einem 3 mm dicken Ti-Blech durch heißisostatisches Pressen (HIP) beschichtet sind, und 8 Kathodenkörpern, deren aktive Kathodenflächen aus Streckmetall der Maschenweite 12,7 x 6 mm, Stegbreite 2 mm, bestehen. Sie ist mit einer KIA-Membrane NAFION® 423 von 330 µm Stärke (Stützgewebe PTFE) bestückt, welche auf der Kathode aufliegt und mit Hilfe einer IT-gestützten VITON® -Dichtung auf einen Abstand von 2,5 mm zur Anodenoberfläche eingestellt ist.

Die Kathodenoberflächen sind durch Sandstrahlen und chemisches Beizen in verdünnter Schwefelsäure (1:1) so behandelt worden, daß sich eine Oberflächenrauhigkeit mittleren Grades (graue Farbe) ergab.

Der Anolyt besteht aus 0,2 M H₂SO₄, 2,6 M (NH₄)₂SO₄, 0,9 M (NH₄)₂S₂O₈ und einem Zusatz von Ammoniumthiocyanat (4,5 g/kg produziertes (NH₄)₂S₂O₈ bei 40°C). Als Katholyt dient eine Lösung von 1 M H₂SO₄ und 3,5 M (NH₄)₂SO₄.

Bei einer Stromaufnahme von 7 kA entsprechend einer anodischen Stromdichte von 8,33 kA/m² wird Ammoniumperoxodisulfat mit 92 bis 96 % Stromausbeute erzeugt; bei einer Verweilzeit des Anolyten im Elektrodenspalt von 0,35 sec. eingestellt mit Hilfe einer Zirkulationspumpe. Im Verlauf von 40 Stunden werden 1,120 kg Produkt (getrocknet, chemisch rein) durch Auskristallisieren, Zentrifugieren, Waschen und Trocknen erhalten. Die Spannung der Elektrolysezelle blieb hierbei im Bereich von 6,4 bis 6,6 Volt. Daraus ergibt sich ein Energiebedarf von 1,6 kWh/kg Produkt.

### Beispiel 2

In einer Elektrolysezelle gemäß Beispiel 1 verwendet man als Anolyt 5 M H₂SO₄. Mit Stromdichten von 10 kA/m², entsprechend einer Stromaufnahme von 9,4 kA, erhält man bei 8°C Peroxodischwefelsäure mit einer Stromausbeute von 88 %, zu deren Aufrechterhaltung die Zudosierung von NH₄SCN erforderlich ist.

### Beispiel 3

Zur Herstellung von Kaliumperoxodisulfat wird die Elektrolysezelle gemäß Beispiel 1 vorteilhaft ohne Kationenaustauschermembran verwendet, unter den folgenden Bedingungen:
Elektrolyt: 2,1 M H₂SO₄, 1,4 M K₂SO₄, 0,3 M K₂S₂O₈;
1,5 g NaSCN/kg produziertes K₂S₂O₈;
Stromdichte: 9 kA/m², entsprechend 7,56 kA
Zellenstromstärke;
Temperatur: 25°C.
Bei einer Zellenspannung von 5,9 Volt wird Kaliumperoxodisulfat mit einer Stromausbeute von 75 % aus dem Elektrolyten (Suspensionselektrolyt) ausgefällt und mittels üblicher Abtrennungs- und Reinigungsschritte aus dem Elektrolyten entnommen. Energiebedarf: 1,56 kwh/kg.

### Beispiel 4

In einer Elektrolysezelle gemäß Beispiel 3 wird eine Lösung von 3,0 M H₂SO₄, 2,8 M Na₂SO₄ und 0,2 M Na₂S₂O₈ unter Zusatz von 12 g NaSCN pro kg produziertes Na₂S₂O₈ bei 8 kA/m² elektrolysiert. Temperatur: 25°C. Die Verweilzeit des Elektrolyten im Elektrodenspalt überschreitet nicht 0,4 s. Bei Konstanthaltung der Elektrolytzusammensetzung fällt Natriumperoxodisulfat (NPS) mit 62 % Stromausbeute aus dem Suspensionselektrolyten aus. Mit einer Spannung von 6,2 Volt ergeben sich als Energiebedarf 2,25 kWh/kg.

### Beispiel 5

In einer Elektrolysezelle gemäß Beispiel 3 wird aus NaClO₃-Lösung Natriumperchlorat hergestellt, wobei folgende Bedingungen eingehalten werden:
Anfangswerte: 4 bis 6 M NaClO₃, 0,5 bis 1 M NaClO₄;
Endwerte: 0,3 bis 0,5 M NaClO₃; 7 bis 9 M NaClO₄;
im Elektrolyten wird zwecks Ausbildung einer kathodischen Deckschicht eine Konzentration von 2 bis 5 g/l Na₂Cr₂O₇ aufrechterhalten;
Stromdichte: 5 kA/m² (bis 15 kA/m² Spitzenbelastung);
Stromaufnahme: 6 kA; Stromausbeute: 95 %;
Zellenspannung: 4,6 Volt; Energieverbrauch ca. 2600 kWh/t;
Temperatur: 35°C; pH = 4,4 bis 5,3.

Unter Verwendung einer Kationenaustauschermembran sind die erfindungsgemäßen Zellen auch zur Herstellung von HClO₄ gemäß dem Verfahren der DE-PS 10 31 288 geeignet.

Bei allen unter Verwendung einer Kationenaustauschermembran betriebenen Elektrolysen wird an der Kathode reiner Wasserstoff gebildet welcher nach Durchlaufen eines Waschsystems direkt für chemische oder thermische Zwecke weiterverwendet werden kann.

## Patentansprüche

1. Elektrolysezelle vom Filterpressentyp zur Herstellung von Peroxo- oder Perhalogenatverbindungen aus alternierend angeordneten, mit Elektrolytzuführungen versehenen Kathoden und Anoden, dadurch gekennzeichnet, daß die Kathoden (1) und Anoden (2) aus quaderförmigen Hohlkörpern bestehen, zwischen denen sich rahmenförmige Dichtungen (3) befinden, und die über diese Dichtungen (3) flüssigkeitsdicht und voneinander isoliert zu einem Zellenpaket verbunden sind, die Kathodenhohlkörper (1) flüssigkeits- und gasdurchlässig sind, die Anodenhohlkörper (2) oberhalb und unterhalb der Platinauflage Öffnungen für den Zu- und Abtransport des Anolyten besitzen und die wirksame Anodenoberfläche durch die Platinmetallschicht einer Verbundanode aus einer Ventilmetallunterlage und einer darauf befindlichen Platinauflage, erhältlich durch heißisostatisches Pressen einer Platinfolie auf einem Ventilmetallträger, gebildet wird.

2. Elektrolysezelle nach Anspruch 1, dadurch gekennzeichnet, daß die Platinfolie eine Dicke von 20 bis 100 µm besitzt.

3. Elektrolysezelle nach einem der Ansprüche 1 oder 2, dadurch gekennzeichnet, daß das Ventilmetall Tantal, Niob oder Titan ist.

4. Elektrolysezelle nach einem der Ansprüche 1 bis 3, dadurch gekennzeichnet, daß der Ventilmetallträger eine Dicke von 1 bis 6 mm besitzt.

5. Elektrolysezelle nach einem der vorhergehenden Ansprüche, dadurch gekennzeichnet, daß sich zwischen den Kathodenhohlkörpern (1) und den Anodenhohlkörpern (2) Separatoren befinden, durch die die Katholyträume von den Anolyträumen getrennt werden.

6. Elektrolysezelle nach einem der vorhergehenden Ansprüche, dadurch gekennzeichnet, daß der Separator aus einer fluorierten, Sulfonsäuregruppen enthaltenden Kationenaustauschermembran besteht.

7. Elektrolysezelle nach einem der vorhergehenden Ansprüche, dadurch gekennzeichnet, daß der Separator auf der durchbrochenen, flüssigkeits- und gasdurchlässigen Kathodenoberfläche aufliegt.

8. Elektrolysezelle nach einem der Ansprüche 5 bis 7, dadurch gekennzeichnet, daß der Separator in einem Abstand von 0,5 bis 5 mm zu der Platinanodenoberfläche angebracht ist.

9. Elektrolysezelle nach einem der vorhergehenden Ansprüche, dadurch gekennzeichnet, daß die wirksamen Kathodenteile (12) des Kathodenhohlkörpers (1) durchbrochen ausgebildet sind.

10. Elektrolysezelle nach einem der vorhergehenden Ansprüche, dadurch gekennzeichnet, daß die wirksamen Kathodenteile (12) aufgerauht und/oder mit einer die Kathodenpolarisation verringernden Beschichtung versehen sind.

11. Elektrolysezelle nach einem der vorhergehenden Ansprüche, dadurch gekennzeichnet, daß die oberhalb und unterhalb der Platinauflage vorhandenen Öffnungen für den Zu- und Abtransport des Anolyten schlitzförmige Öffnungen sind oder durch eine Vielzahl von nebeneinanderliegenden Bohrungen gebildet werden.

12. Elektrolysezelle nach Anspruch 11, dadurch gekennzeichnet, daß die Breite der schlitzförmigen Öffnungen bzw. der Durchmesser der Bohrungen von der Elektrolytzuführung (52) aus gesehen zur entgegengesetzten Seite hin größer wird.

13. Elektrolysezelle nach einem der vorhergehenden Ansprüche, dadurch gekennzeichnet, daß die Anodenhohlkörper mit Zu- und Abführungen für ein Kühlmittel (71, 72) ausgestattet sind und daß sie aus drei Kammern bestehen, von denen die obere und untere der Elektrolytführung dienen und die mittlere der rückseitigen Kühlung der aktiven Anodenoberflächen.

14. Elektrolysezelle nach einem der vorhergehenden Ansprüche, dadurch gekennzeichnet, daß das Dichtungsmaterial für die rahmenförmigen Dichtungen (3) ein Vinylidenfluorid-Hexafluorpropylen-Copolymerisat ist.

15. Verwendung einer Elektrolysezelle nach einem der Ansprüche 1 bis 14 zur Herstellung von Peroxo- und Perhalogenatverbindungen.

## Claims

1. Electrolysis cell of the filter press type for the production of peroxy or perhalogenate compounds of alternatingly arranged cathodes and anodes provided with electrolyte feeds, characterised in that the cathodes (1) and anodes (2) consist of quadrate-shaped hollow bodies between which are present frame-shaped seals (3) and which, via these seals (3), are connected liquid-tight and insulated from one another to give a cell pile, the cathode hollow bodies (1) are liquid- and gas-permeable, the anode hollow bodies (2) possess, above and below a platinum layer, openings for the introduction and removal of the anolyte and the effective anode surface is formed by the platinum metal layer of a composite anode of a valve metal substrate and a platinum layer present thereon, obtainable by hot isostatic pressing of a platinum foil on to a valve metal carrier.

2. Electrolysis cell according to claim 1, characterised in that the platinum foil possesses a thickness of 20 to 100 µm.

3. Electrolysis cell according to one of claims 1 or 2, characterised in that the valve metal is tantalum, niobium or titanium.

4. Electrolysis cell according to one of claims 1 to 3, characterised in that the valve metal carrier possesses a thickness of 1 to 6 mm.

5. Electrolysis cell according to one of the preceding claims, characterised in that, between the cathode hollow bodies (1) and the anode hollow bodies (2), are present separators by means of which the catholyte chambers are separated from the anolyte chambers.

6. Electrolysis cell according to one of the preceding claims, characterised in that the separator consists of a fluorinated, sulphonic acid group-containing cationic exchanger membrane.

7. Electrolysis cell according to one of the preceding claims, characterised in that the separator lies on the perforated, liquid- and gas-permeable cathode surface.

8. Electrolysis cell according to one of claims 5 to 7, characterised in that the separator is installed at a distance of 0.5 to 5 mm from the platinum anode surface.

9. Electrolysis cell according to one of the preceding claims, characterised in that the effective cathode parts (12) of the cathode hollow body (1) are perforated.

10. Electrolysis cell according to one of the preceding claims, characterised in that the effective cathode parts (12) are roughened and/or provided with a coating reducing the cathode polarisation.

11. Electrolysis cell according to one of the preceding claims, characterised in that the openings for the introduction and removal of the anolyte present above and below the platinum layer are slit-shaped openings or are formed by a plurality of bores lying next to one another.

12. Electrolysis cell according to claim 11, characterised in that the width of the slit-shaped openings or the diameter of the bores becomes larger seen from the electrolyte introduction side (52) towards the opposite side.

13. Electrolysis cell according to one of the preceding claims, characterised in that the anode hollow bodies are provided with inlets and outlets for a cooling agent (71,72) and that they consist of three chambers of which the upper and lower ones serve for conducting the electrolyte and the middle one for cooling the rear side of the active anode surface.

14. Electrolysis cell according to one of the preceding claims, characterised in that the sealing material for the frame-shaped sealings (3) is a vinylidene fluoride-hexafluoropropylene co-polymer.

15. Use of an electrolysis cell according to one of claims 1 to 14 for the production of peroxy and perhalogenate compounds.

## Revendications

1. Cellule d'électrolyse de type filtre-presse pour la préparation de composés peroxo et perhalogénate formée de cathodes et d'anodes disposées de façon alternée et munies d'amenées de l'électrolyte, caractérisée en ce que les cathodes (1) et les anodes (2) sont constituées de corps creux parallélépipédiques entre lesquels se trouvent des garnitures en forme de cadre, et qui sont reliés par l'intermédiaire de ces garnitures, de façon étanche aux liquides et isolément les uns des autres, pour former un empilage de cellules, les corps creux cathodiques (1) sont perméables aux liquides et aux gaz, les corps creux anodiques (2) possèdent au-dessus et au-dessous du placage de platine des ouvertures pour l'entrée et la sortie de l'anolyte, et la surface active des anodes est formée par la couche métallique de platine d'une anode composée constituée d'un support en métal pour soupape et d'un placage en platine qui le recouvre, pouvant être obtenue par compression isostatique à chaud d'une feuille de platine sur un support en métal de transition.

2. Cellule d'électrolyse selon la revendication 1, caractérisée en ce que la feuille de platine a une épaisseur de 20 à 100 µm.

3. Cellule d'électrolyse selon l'une des revendications 1 ou 2, caractérisée en ce que le métal pour soupape est le tantale, le niobium ou le titane.

4. Cellule d'électrolyse selon l'une des revendications 1 ou 2, caractérisée en ce que le support en métal pour soupape a une épaisseur de 1 à 6 mm.

5. Cellules d'électrolyse selon l'une des revendications précédentes, caractérisée en ce que, entre les corps creux cathodiques (1) et les corps creux anodiques (2), se trouvent des séparateurs qui séparent les compartiments cathodiques des compartiments anodiques.

6. Cellule d'électrolyse selon l'une des revendications précédentes, caractérisée en ce que le séparateur est constitué par une membrane échangeuse de cations fluorée contenant des groupes acide sulfonique.

7. Cellule d'électrolyse selon l'une des revendications précédentes, caractérisée en ce que le séparateur s'appuie sur la surface ajourée, perméable aux liquides et aux gaz, de la cathode.

8. Cellule d'électrolyse selon l'une des revendications 5 à 7, caractérisée en ce que le séparateur est disposé à une distance de 0,5 à 5 mm de la surface de l'anode de platine.

9. Cellule d'électrolyse selon l'une des revendications précédentes, caractérisée en ce que les parties cathodiques actives (12) du corps creux cathodique (1) ont une structure ajourée.

10. Cellule d'électrolyse selon l'une des revendications précédentes, caractérisée en ce que les parties cathodiques actives (12) sont décapées et/ou munies d'un revêtement qui abaisse la polarisation de la cathode.

11. Cellule d'électrolyse selon l'une des revendications précédentes, caractérisée en ce que les ouvertures pour l'entrée et la sortie de l'électrolyte situées au-dessus et au-dessous du placage en platine sont des ouvertures en forme de fentes ou sont formées par de multiples orifices juxtaposés.

12. Cellule d'électrolyse selon la revendication 11, caractérisée en ce que la largeur des ouvertures en forme de fentes ou le diamètre des orifices s'agrandit du côté de l'amenée de l'électrolyte (52) par rapport au côté opposé.

13. Cellule d'électrolyse selon l'une des revendications précédentes, caractérisée en ce que les corps creux anodiques sont équipés de conduites d'amenée et de sortie d'un réfrigérant (71, 72) et en ce qu'ils sont constitués de trois chambres, la chambre supérieure et la chambre inférieure servant à la conduite de l'électrolyte et celle du milieu au refroidissement par l'arrière de la surface active de l'anode.

14. Cellule d'électrolyse selon l'une des revendications précédentes, caractérisée en ce que le matériau d'étanchéité pour les garnitures en forme de cadre (3) est un copolymère de fluorure de vinylidène-hexafluoropropylène.

15. Utilisation d'une cellule d'électrolyse selon l'une des revendications 1 à 14 pour la préparation de composés peroxo et perhalogénate.
